# EUROPÄISCHE PATENTSCHRIFT

(11) **EP 1 126 090 B1**
(45) Veröffentlichungstag und Bekanntmachung des Hinweises auf die Patenterteilung: **16.03.2011**
(21) Anmeldenummer: 00128227.6
(22) Anmeldetag: 27.12.2000
(51) Int. Cl.: E03F 1/00, E03F 5/02

(54) **Sickereinrichtung mit Filtereinrichtung**
Filtering inflow device
Puisard filtrant

(30) Priorität: 15.02.2000 DE 20002627 U
(43) Veröffentlichungstag der Anmeldung: 22.08.2001
(73) Patentinhaber: FRÄNKISCHE ROHRWERKE Gebr. Kirchner GmbH & Co. KG, 97486 Königsberg (DE)
(72) Erfinder: Böhm, Karl-Heinz, 97486 Königsberg (DE); Schuler, Norbert, 97456 Holzhausen (DE); Haase, Reinhard, 32689 Kalletal-Hohenhausen (DE); Ziegler, Günther, 97456 Hambach (DE)
(74) Vertreter: Herzog, Markus

(56) Entgegenhaltungen:
- DE-A- 19 633 987
- DE-C- 19 701 522
- DE-U- 29 500 559
- DE-U- 29 616 503
- DE-U- 29 915 075
- GB-A- 2 217 744
- US-A- 5 511 904
- US-A- 5 810 510

## Beschreibung

Die Erfindung betrifft eine Versickerungseinrichtung Versickerung von Wasser, insbesondere Regenwasser

Es sind Versickerungseinrichtungen bekannt, die in der Regel dazu eingesetzt werden, Regenwasser in den Erdboden einzuleiten, ohne dass es dabei an der Oberfläche zu einem Rückstau kommt, d.h. ohne dass überschwemmungsartige Zuständige auftreten. Auch ohne Kanalisation soll es ermöglicht werden, Regenwasser in den Erdboden einzuleiten. Ferner soll das Regenwasser nicht in eine Kanalisation eingeleitet werden, da auch die Einleitung von Regenwasser, beispielsweise von großflächigen Parkplätzen, großflächigen Dächern oder dgl. mit Gebühren seitens der Städte und Kommunen belegt wird. Um Kosten einzusparen, werden dementsprechend Versickerungseinrichtungen verwendet, um Regenwasser in den Boden einzuleiten.

Dabei wird das Regenwasser über eine Zulauföffnung in den Schachtabschnitt einer Versickerungseinrichtung bzw. eines Versickerungsschachtes eingeleitet und dann über eine Ablauföffnung in ein Sickerrohr befördert werden kann. Das Sickerrohr ist an seinem Außenumfang mit einer Vielzahl von Löchern bzw. Perforationen versehen, über die das Wasser in den Boden eingeleitet werden kann. Die Sickerrohre sind dabei häufig in ein Kiesbett eingelegt, so dass ausgehend von den Öffnungen in dem Sickerrohr das Wasser in das Kiesbett und anschließend in den umgebenden Erdboden eingeleitet werden kann, ohne dass es selbst bei größeren Wassermengen, die bei sintflutartigen Regenfällen anfallen können, zu Rückstaus kommen kann.

Bei derartigen Versickerungseinrichtungen hat es sich nun gezeigt, dass durch Staubpartikel, Schmutzablagereungen oder dgl., die auf Dachflächen, Parkplatzflächen oder dgl. anfallen können, auch zu Schmutzablagerungen in den Schächten und Versickerungsrohren kommen kann. Die Versickerungsrohre, d.h. deren Perforationen oder Öffnungen sowie das diesen zugeordnete Kiesbett kann nun durch derartige Schmutzanteile im Regenwasser im Laufe der Zeit zugesetzt werden, bzw. lässt die Ableitungskapazität eines verschlammten Sickerrohres bzw. eines verschlammten Kiesbettes nach und selbst bei schwachen Regenfällen kann das in die Versickerungseinrichtung eingeleitete Regenwasser nicht mehr sachgerecht in den Untergrund eingeleitet werden.

Eine derartige, durchaus als problematisch anzusehende Versickerungseinrichtung ist beispielsweise aus dem DE 296 16 503.4 U1 bekannt

Die DE 197 01 522 C1 offenbart eine Versickerungseinrichtung , bei welcher eine Filtereinrichtung an einem radialen Innenflansch eines oberen Schachtunterabschnitts eingehängt ist und der obere Schachtunterabschnitt mit seinem Innenflansch auf einer Adapterplatte aufsitzt, die ihrerseits in einer an einem oberen Randabschnitt eines unteren Schachtunterabschnitts ausgebildeten Ringschulter aufliegt. DE 197 01 522C1 wird als nächstliegender stand der Technik augesehen.

Zur weiteren Illustration des technischen Hintergrunds kann auf die Druckschriften US 5,810,510 A, US 5,511,904 A sowie DE 196 33 987 A verwiesen werden, welche jeweils eine Versickerungseinrichtung zur Versickerung von Wasser mit einem Schachtabschnitt offenbaren, wobei wenigstens eine Zulauföffnung am Schachtabschnitt und wenigstens eine Ablauföffnung am Schachtabschnitt vorgesehenen sind.

Dabei sind folgende Merkmale des Anspruchs 1 in Dokument US5511904 offenbart: eine Versickerungseinrichtung zur Versickerung von Wasser, insbesondere Regenwasser, mit einem Schachtabschnitt, mit wenigstens einer Zulauföffnung am Schachtabschnitt und mit wenigstens einer Ablauföffnung am Schachtabschnitt, wobei im Schachtabschnitt zwischen der Zulauföffnung und der Ablauföffnung eine Filtereinrichtung reversibel angeordnet ist (Fig.1, Bezugszeichen 20), wobei im Schachtabschnitt zwischen der Zulauföffnung und der Ablauföffnung eine Halteeinrichtung angeordnet ist (Fig.1, Bezugszeichen 40, 42), die die Filtereinrichtung hält (Fig.1, Bezugszeichen 20, 42), und wobei der Schachtabschnitt in zwei Schachtunterabschnitte unterteilt ist (Fig.1, Bezugszeichen 2, 46), wobei der eine Schachtunterabschnitt die wenigstens eine oder mehrere Zulauföffnungen aufweist, wobei die beiden Schachtunterabschnitte zueinander um die gemeinsame Längsachse drehbar sind (siehe Fig.1; Spalte 3, Zeilen 9-15, 27-32).

Ferner offenbart das Dokument US5511904, dass die Halteeinrichtung an der inneren Seite der Wandung der oberen Schachtunterabschnitte angeordnet wird (und nicht, wie im Anspruch 1 beansprucht, auf dem Ansatzabschnitt; siehe Fig.1, Bezugszeichen 40; Spalte 3, Zeilen 9-12); und dass die unterste Seite dieser Schachtunterabschnitte einen Ansatzabschnitt aufweist, der sich in den anderen Schachtunterabschnitt erstreckt (Spalte 3, Zeilen 12-15), und wobei der andere Schachtunterabschnitt um den Ansatzabschnitt drehbar ist, bevor die beide Schachtunterabschnitt durch Schrauben befestigt werden, damit ihre relative Drehung verhindert wird (siehe Figuren 1 und 2, die Schrauben (Bezugszeichen 38 und 64; siehe Spalte 3, Zeilen 8-15; 27-31).

Aufgabe der Erfindung ist es, die aus dem Stand der Technik bekannten Versickerungseinrichtungen derart weiterzubilden, dass sie leichter und flexibler zu montieren sind und kostengünstig herstellbar sind.

Gemäß der Erfindung wird diese Aufgabe durch Versickerungseinrichtung nach Anspruch 1 gelöst.

Zweckmäßige Ausführungsformen der erfindungsgemäßen Einrichtung werden durch die Unteransprüche definiert.

Die gemäß der Erfindung zu erzielenden Vorteile beruhen darauf, dass im Schachtabschnitt zwischen der Zulauföffnung und der Ablauföffnung eine Filtereinrichtung reversibel anordenbar ist. D.h., die Filtereinrichtung kann, je nach Bedarf, aus dem Versickerungsschacht bzw. aus der Versickerungseinrichtung herausgezogen werden, um Schmutz, der von der Filtereinrichtung aufgefangen worden ist, zu entfernen. Dieser Schmutz kann auf diese Weise nicht mehr in das perforierte bzw. gelochte oder geschlitzte Sickerrohr, das in der Regel in einem Kiesbett horizontal im Erdboden verläuft, gelangen und dieses blockieren.

In vorteilhafter Weise ist in dem Schachtabschnitt zwischen der Zulauföffnung und der Ablauföffnung eine Halteeinrichtung angeordnet, die die Filtereinrichtung hält, und insbesondere reversibel hält. Dabei kann die Halteeinrichtung über den Schachtumfang an der Innenseite des Schachtes angeordnet sein, beispielsweise in der Gestalt von Schrauben oder Bolzen, die in das Schachtinnere radial hineinragen. Natürlich kann die Halteeinrichtung auch ansonsten in irgendeiner Weise realisiert sein, beispielsweise als Schulterabschnitt, der über Abschnitte am Innenumfang durchgehend vorgesehen ist oder sich insgesamt über den gesamten Innenumfang bevorzugt in einer Ebene senkrecht zu der vertikalen Mittelachse des Schachtabschnittes erstrecken kann.

Als Halteeinrichtung kann auch eine Wellung am Innenumfang des Schachtabschnittes eingesetzt werden, beispielsweise wenn der Schachtabschnitt als Wellrohr ausgebildet ist. In dem Falle, dass der Schachtabschnitt als Wellrohr mit glatter Innenhaut ausgebildet ist, kann beispielsweise das glatte Innenrohr an einer Stelle weggelassen werden, so dass die . Filtereinrichtung bzw. die Halteeinrichtung in eine Wellung am Innenumfang des Schachtabschnittes einzugreifen vermag.

Die Halteeinrichtung kann auch beispielsweise als ein Innenrohr ausgebildet sein, das in den Schachtabschnitt eingesetzt wird und beispielsweise auf dem Schachtboden aufsteht. Dieses Innenrohr kann dann entsprechende Durchlassöffnungen bzw. Durchlassschlitze haben, um das Wasser ausgehend von der Filtereinrichtung zu der Ablauföffnung des Schachtabschnittes durchzulassen. Natürlich kann die Halteeinrichtung auch in der Form eines Haltekörpers oder dgl. ausgebildet sein, beispielsweise stativartig oder dgl., wobei die Stativbeine z.B. ebenfalls unten auf dem Schachtboden des Schachtabschnitts der Versickerungseinrichtung gemäß der Erfindung aufstehen können. Die Filtereinrichtung würde hier in das obere Ende des Innenrohres bzw. den Stativring eingehängt werden.

Eine vorteilhafte Ausführungsform gemäß der Erfindung ergibt sich, wenn der Schachtabschnitt in zwei Unterabschnitte unterteilt ist. Dabei weist der eine Schachtunterabschnitt die Zulauföffnung auf, während dem anderen der Schachtunterabschnitte die Ablauföffnung zugeordnet ist. Die beiden Schachtabschnitte sind dabei zueinander um die gemeinsame Längsachse drehbar, so dass der Anschluss eine Zulaufrohres und eines Ablaufrohres einfacher gestaltet werden kann, indem die Anschlussstutzen an der Zulauföffnung und der Ablauföffnung der erfindungsgemäßen Versickerungseinrichtung praktisch zu den anzuschließenden Rohren durch Drehen der Schachtunterabschnitte um deren gemeinsame Längsachse ausgerichtet werden können.

Einer der Schachtunterabschnitte weist einen Ansatzabschnitt auf , der insbesondere in etwa wie ein Ring ausgestaltet ist. Dieser Ringabschnitt kann in den anderen Schachtunterabschnitt erstreckt werden, wobei der andere Schachtunterabschnitt um den Ansatzabschnitt drehbar ist. Durch den Ansatzabschnitt, beispielsweise einen ringartigen Abschnitt, werden die beiden Schachtunterabschnitte um die gemeinsame Längsachse drehbar miteinander verbunden bzw. zusammengesteckt. Durch die Fügestelle kann anschließend keine Erdreich mehr im eingebauten Zustand eindringen. Um eine Fixierung der beiden Schachtunterabschnitte zueinander vorzunehmen, kann beispielsweise eine Manschette, ein Spannring oder ein vergleichbarer Gegenstand zum Einsatz gelangen.

Ferner weist der Ansatzabschnitt die Halteeinrichtung auf. Die Halteeinrichtung kann als separates Teil zusammen mit dem Ansatzabschnitt in einen der Rohrabschnitte eingesetzt werden, beispielsweise eingeklebt, eingeschweißt oder sonstwie fixiert werden.

Die Halteeinrichtung kann bevorzugt als Schulterabschnitt ausgebildet sein, der sich über einen oder mehrere Teile des Innenumfangs des Schachtabschnitts bzw. der Halteeinrichtung erstreckt. In diesem Falle, wenn die Halteeinrichtung als Schulterabschnitt in den Schachtabschnitt hineinragt, kann die Filtereinrichtung mit einem entsprechend geringeren äußeren Durchmesser ausgebildet sein und an ihrem Außenumfang mit einem Auflageabschnitt ausgebildet sein, um auf dem Schulterabschnitt aufzuliegen. Da die Filtereinrichtung dann einen dementsprechend geringeren Außendurchmesser aufweist als die lichte Weite des Schachtabschnittes, ist es einfach, die reversible Filtereinrichtung von einem oberen Endabschnitt der Versickerungseinrichtung aus zu Leerungs- und Reinigungszwecken herauszuziehen und wieder nach deren Regeneration in die Versickerungseinrichtung einzusetzen.

Die Filtereinrichtung weist bevorzugt einen Stabilisierungs- bzw. Grobfilterabschnitt auf, der grobe Festbestandteile im Wasser zurückhalten kann. Der Stabilisierungsabschnitt kann dabei eimerförmig ausgebildet sein und Löcher aufweisen, so dass nur Steine, Lehmbrocken, Blätter und dgl. zurückgehalten werden, während das Wasser mit feineren Schwebteilen, Sand, Schlamm und dgl. durch die großen Öffnungen des Stabilisierungsabschnittes hindurch kann.

Um die feinen Festbestandteile im Wasser zurückhalten zu können, weist die Filtereinrichtung einen Feinfilterabschnitt auf. Bevorzugt umgibt der Feinfilterabschnitt den Stabilisierungsabschnitt, wobei der Feinfilterabschnitt den Einlaufbereich des Stabilisierungsabschnittes offen lässt.

Vorteilhafterweise weist die Filtereinrichtung bzw. der Feinfilterabschnitt ein Vlies bzw. ein Gewebevlies, ein Metallsieb, ein Kunststoffgewebe oder dgl. auf, bzw. besteht im Wesentlichen aus einem derartigen Material bzw. eine Kombination derartiger Materialien.

Bevorzugt kann die Feinfiltereinrichtung sackartig ausgebildet sein, wobei dessen Öffnungsrand an dem Stabilisierungsabschnitt bzw. Grobfilterabschnitt festlegbar ist. Dabei kann der Öffnungsrand mit einem Saum ausgebildet sein, in dem eine Schnur, eine Kette oder dgl. geführt ist. Mittels dieser Schnur, Kette oder dgl., kann die Sacköffnung zugezogen bzw. wieder geöffnet werden, so dass die Feinfiltereinrichtung beispielsweise um den Stabilsierungsabschnitt bzw. Grobfilterabschnitt an dessen oberen Rand gelegt werden kann, und kann dort durch Verengung der Öffnung bzw. Zuziehen der Öffnung festgelegt werden.

Nachfolgend wird die vorliegende Erfindung unter Bezugnahme auf eine bevorzugte Ausführungsform näher erläutert, wobei weitere Mermale gemäß der Erfindung, Vorteile und Zielsetzungen offenbart werden. In den Darstellungen zeigen:
- Fig. 1: eine schematische Darstellung einer Versickerungseinrichtung mit Merkma- len gemäß der Erfindung; und
- Fig. 2 bis 2b: eine Halteeinrichtung nebst angedeuteter Filtereinrichtung wie diese in der Ausführungsform gemäß Fig. 1 zur Anwendung kommen können, in einer Draufsicht (Fig. 2), einem Halbschnitt (Fig. 2a) und einem Schnitt (Fig. 2b) entlang der Schnittlinie A - B gemäß Fig. 2.

In den Fig. sind gleiche oder wenigstens funktionsgleiche Bestandteile durch die gleichen Bezugszeichen gekennzeichnet, so dass sich Wiederholungen erübrigen.

Die Ausführungsform gemäß Fig. 1 lässt eine Versickerungseinrichtung bzw. einen Versickerungsschacht 10 mit Merkmalen gemäß der Erfindung erkennen.

Der Versickerungsschacht 10 weist einen oberen Schachtunterabschnitt 12 und einen unteren Schachtunterabschnitt 14 auf. Am oberen Ende des Schachtunterabschnittes 12 ist eine Wartungsöffnung 22 vorgesehen. Am unteren Ende des unteren Schachtunterabschnittes 14 ist ein Schachtboden 20 angeordnet.

Der obere Schachtunterabschnitt 12 weist eine Zulauföffnung 16 bzw. einen entsprechenden Anschlussstutzen 16 auf, an den ein Zulaufrohr 50 angeschlossen ist. Das Zulaufrohr 50 kann beispielsweise Wasser von dem Fallrohr einer Dachrinne zuführen bzw. beispielsweise Wasser von einer Ablaufrinne eines Autoparkplatzes oder dgl.

Der untere Schachtunterabschnitt 14 weist eine Ablauföffnung bzw. einen Stutzen zum Anschluss eines Rohres 18 auf. An diesen Stutzen 18 wird ein Rohr 52 angeschlossen, das als Versickerungsrohr in den Untergrund, d.h. ins Erdreich eingebettet wird. Das Versickerungsrohr 52 ist mit Perforationen bzw. Schlitzen oder Löchern versehen und wird in der Regel in ein Kiesbett eingebettet, damit das Wasser, das in die Versickerungseinrichtung 10 eingeleitet wird über die Öffnungen und das Kiesbett in den Untergrund eingeleitet werden kann.

Das Rohr des Schachtabschnittes 12, 14 kann ein Wellrohr, ein Glattrohr, oder wie hier ein Wellrohr mit Wellungen 12a und einem glatten Innenrohr 12b sein. Wellrohre halten natürlich einen größeren Erddruck aus und sind generell stabiler als glattwandige Rohre. Die Kombination aus einer gewellten Wandung und einer inneren glatten Wandung ist ideal, da in vertikaler Richtung keine Abmessungsvariationen zu befürchten sind und gleichzeitig der Erddruck über die Wellungen besser abgefangen werden kann.

An dem unteren Ende des oberen Schachtunterabschnitts 12 ist eine Halteeinrichtung 30 in der Form eines radial nach innen erstreckten Ringes zu erkennen. Dieser weist einen Ansatzabschnitt 32 auf, der in den oberen Endabschnitt des unteren Schachtunterabschnittes 14 eingesteckt werden kann. Am oberen Ende ist die Halteeinrichtung 30 an dem oberen Schachtunterabschnitt 12 festgelegt, beispielsweise festgeklebt, mit diesem durch Kunststoffschweißung verbunden oder dgl.

Eine Filtereinrichtung 34 bis 42 ist an dem unteren Abschnitt des oberen Schachtunterabschnittes 12 in die Halteeinrichtung 30 eingehängt. Wenn der obere Schachtunterabschnitt abgesenkt wird (siehe die Pfeile) verschwindet die Filtereinrichtung vollends in dem unteren Schachtunterabschnitt 14.

Die Filtereinrichtung umfasst einen Stützkörper bzw. einen Grobfilter 36 und einen Feinfilter 40. Der Grobfilter bzw. Stützkörper 36 weist Durchlassöffnungen auf, durch die das in die Einrichtung 10 eingeleitete Wasser in den Feinfilter 40 einströmen kann.

Der Stützkörper bzw. Grobfilter weist einen Schulterabschnitt 38 auf, der auf dem Schulterbereich der Halteeinrichtung 30 zu liegen kommt. Ein trichterartiger Bereich 34 kann an dem Grobfilter vorgesehen werden, um für den Feinfilter den nötigen Freiraum zu schaffen, um, ohne mit der Halteeinrichtung 30 zu verhaken, aus seiner Halterung nach oben durch die Öffnung 22 des oberen Schachtunterabschnittes 12 entfernt und durch diese wieder nach einer Entleerung bzw. Reinigung in die erfindungsgemäße Versickerungseinrichtung 10 eingesetzt werden zu können.

Der Stützkörper bzw. Grobfilter 36 kann beispielsweise als Kunststoffeimer mit Löchern oder als geschlitzter Metalleimer ausgebildet sein. Er kann auch käfigartig ausgebildet sein. Jedenfalls sollte der Grobfilter bzw. Stützkörper 36 dazu in der Lage sein, für den Feinfilter als Halterung zu dienen und grobe Bestandteile zurückzuhalten.

Natürlich ist es prinzipiell auch möglich, lediglich einen Feinfilter 40 mit einem Flanschabschnitt in die Halterung 30 einzusetzen.

Bei der vorliegenden Ausführungsform weist der Feinfilter 40 einen Bund 42 auf, der den oberen Auflageabschntt 38 des Grobfilters bzw. Stützkörpers 36 sich radial einwärts verjüngend umgibt. Dieser Bund kann mittels einer Schnur oder dgl. geweitet oder verengt werden, um zu Reinigungszwecken entfernt zu werden bzw. zu Filterzwecken wieder angeordnet zu werden.

In Fig. 2 ist eine Halterung 30 mit einem angedeuteten Grobfilter bzw. Stützkörper 36 dargestellt. Die Halteeinrichtung 30 weist einen Schulterabschnitt auf, der ebenfalls durch das Bezugszeichen 30 gekennzeichnet ist. Der Schulterabschnitt ist dabei in einzelne Segmente unterteilt, kann natürlich aber auch durchgehend ausgebildet sein. Der Ansatzabschnitt 32 ist außen an dem Schulterabschnitt 30 zu erkennen. Befestigungsabschnitte 33 können herangezogen werden, um die Halteeinrichtung bzw. den Drehring 30, 32 an einem der Schachtunterabschnitte 12, 14 festzulegen.

Gemäß Fig. 2a ist ein oberer Bereich 32 a, der ebenfalls ringartig ausgebildet ist, zu erkennen. Dieser kann in die untere Öffnung des oberen Schachtunterabschnittes 12 eingesetzt werden, um mit dem oberen Schachtunterabschnitt 12 verbunden zu werden. Dies kann, wie oben angedeutet, durch Verkleben, Reibschweißen, usw., durchgeführt werden. Zur Stabilisierung des Schulterabschnittes 30 können Stabilisierungsstege 31 vorgesehen sein, die den Schulterabschnitt 30 belastbarer machen, was notwendig werden kann, wenn über längere Zeit die Filtereinrichtung nicht gereinigt wird und neben der Last der gefilterten Stoffe noch der Wasserdruck aufzufangen ist. Der Fig. 2b ist die Platzierung der Stabilisierungsabschnitte 31 relativ zu dem Ansatzabschnitt bzw. Ansatzring 32 und der Auflageschulter 30 noch deutlicher zu erkennen.

## Patentansprüche

1. Versickerungseinrichtung zur Versickerung von Wasser, insbesondere Regenwasser, mit einem Schachtabschnitt (12, 14), mit wenigstens einer Zulauföffnung (16) am Schachtabschnitt und mit wenigstens einer Ablauföffnung (18) am Schachtabschnitt,
wobei im Schachtabschnitt (12, 14) zwischen der Zulauföffnung (16) und der Ablauföffnung (18) eine Filtereinrichtung (34, 36, 38, 40, 42) reversibel angeordnet ist,
wobei im Schachtabschnitt (12, 14) zwischen der Zulauföffnung (16) und der Ablauföffnung (18) eine Halteeinrichtung (30) angeordnet ist, die die Filtereinrichtung (34, 36, 38, 40, 42) hält, und
wobei der Schachtabschnitt in zwei Schachtunterabschnitte (12, 14) unterteilt ist, wobei der eine Schachtunterabschnitt (12) die wenigstens eine oder mehrere Zulauföffnungen (16) aufweist und der andere (14) die wenigstens eine oder mehrere Ablauföffnungen (18),
wobei
die beiden Schachtunterabschnitte (12, 14) zueinander um die gemeinsame Längsachse drehbar sind, und wobei
einer (12) der Schachtunterabschnitte einen die Halteeinrichtung (30) umfassenden Ansatzabschnitt (32) aufweist, der in den anderen Schachtunterabschnitt (14) erstreckt ist, und wobei der andere Schachtunterabschnitt (14) um den Ansatzabschnitt (32) drehbar ist.

2. Versickerungseinrichtung nach Anspruch 1, **dadurch gekennzeichnet, dass** die Halteeinrichtung (30, 32) über den Schachtinnenumfang vereinzelt angeordnet ist, z.B. in der Form von radial nach innen erstreckten Bolzen oder dgl., oder kontinuierlich oder wenigstens teilweise kontinuierlich als Schulterabschnitt (30)

3. Versickerungseinrichtung nach Anspruch 2, **dadurch gekennzeichnet, dass** als Halteeinrichtung eine Wellung (12a) am Innenumfang des Schachtabschnittes (12, 14) verwendbar ist, wobei die Filtereinrichtung in die Wellung einzugreifen vermag, oder dass als Halteeinrichtung ein Innenrohr oder ein Haltekörper in den Schachtabschnitt (12, 14) einsetzbar ist.

4. Versickerungseinrichtung nach einem der Ansprüche 1 bis 3, **dadurch gekennzeichnet, dass** der Ansatzabschnitt ein Ring (32) ist.

5. Versickerungseinrichtung nach einem der Ansprüche 1 bis 4, **dadurch gekennzeichnet, dass** die Halteeinrichtung (30) als Schulterabschnitt ausgebildet ist, der sich über einen oder mehrere Teile des Innenumfangs des Schachtabschnittes oder der Halteeinrichtung erstreckt, wobei der Schulterabschnitt (30) vorzugsweise segmentiert ist.

6. Versickerungseinrichtung nach einem der Ansprüche 1 bis 5, **dadurch gekennzeichnet, dass** die Filtereinrichtung einen Stabilisierungsabschnitt (36) oder Grobfilterabschnitt aufweist, der grobe Festbestandteile zurückhalten kann.

7. Versickerungseinrichtung nach Anspruch 6, **dadurch gekennzeichnet, dass** die Filtereinrichtung einen Feinfilterabschnitt (40) aufweist, der feine Festbestandteile im Wasser zurückhalten kann.

8. Versickerungseinrichtung nach Anspruch 7, **dadurch gekennzeichnet, dass** der Feinfilterabschnitt (40) den Einlaufbereich (38) des Stabilisierungs- oder Grobfilterabschnitts (36) offen lassend, den Einlaufbereich umgibt.

9. Versickerungseinrichtung nach einem der Ansprüche 1 bis 8, **dadurch gekennzeichnet, dass** die Filtereinrichtung oder der Feinfilterabschnitt (40) ein Vlies, insbesondere ein Gewebevlies, ein Metallsieb, ein Kunststoffgewebesieb oder dgl. aufweist, insbesondere im Wesentlichen daraus besteht.

10. Versickerungseinrichtung nach einem der Ansprüche 7 oder 8, **dadurch gekennzeichnet, dass** die Feinfiltereinrichtung (40) sackartig ausgebildet ist, wobei dessen Öffnungsrand an dem Stabilisierungsabschnitt oder Grobfilterabschnitt (36) festlegbar ist, wobei der Öffnungsrand bevorzugt mit einem Saum (42) ausgebildet ist, in dem ein Band, eine Schnur oder dgl. eingelassen ist, wobei durch Ziehen an diesem Band oder dgl. die Sacköffnung schließbar oder verengbar oder durch Nachlassen des Bandes oder dgl. erweiterbar ist.

## Claims

1. An infiltration device for the infiltration of water, in particular rain water, with a shaft section (12,14) with an least one inflow opening (16) on the shaft section and with at least one outflow opening (18) on the shaft section (18),
wherein a filter device (34,36,38,40,42) is arranged reversibly in the shaft section (12,14) between the inflow opening (16) and the outflow opening (18),
wherein a holding device (30) is arranged in the shaft section (12,14) between the inflow opening (16) and the outflow opening (18), which retains the filter device (34,36,38,40,42), and
wherein the shaft section is divided into two shaft sub-sections (12,14), wherein one shaft sub-section (12) has the at least one or more inflow openings (16) and the other shaft sub-section (14) has the at least one or more outflow openings (18),
wherein the two shaft sub-sections (12,14) are rotatable relative to one another about the common longitudinal axis, and
wherein one (12) of the shaft sub-sections has an attachment portion (32) which embraces the holding device (30) and which is extended into the other shaft sub-section (14), and wherein the other shaft sub-section (14) is rotatable about the attachment portion (32).

2. An infiltration device according to Claim 1, **characterised in that** the holding device (30,32) is arranged singly over the shaft inner circumference, for example in the form of radially inward extended pins or the like, or is provided continuously or at least partly continuously as a shoulder section (30),

3. An infiltration device according to Claim 2, **characterised in that** a corrugation (12a) on the inner circumference of the shaft section (12,14) can be used as holding device, in which case the filter device is able to engage in the corrugation, or **in that** an inner pipe or a holding member can be inserted into the shaft section (12,14) as holding device.

4. An infiltration device according to any one of Claims 1 to 3, **characterised in that** the attachment portion is a ring (32).

5. An infiltration device according to any one of Claims 1 to 4, **characterised in that** the holding device (30) is in the form of a shoulder section which extends over one or more parts of the inner circumference of the shaft section or the holding device, wherein the shoulder section (30) is preferably segmented.

6. An infiltration device according to any one of Claims 1 to 5, **characterised in that** the filter device has a stabilising portion (36) or coarse-filter portion which can retain coarse solids.

7. An infiltration device according to Claim 6, **characterised in that** the filter device has a fine-filter portion (40) which can retain fine solids in the water.

8. An infiltration device according to Claim 7, **characterised in that** the fine-filter portion (40) surrounds the inflow region, leaving open the inflow region (38) of the stabilising portion or coarse-filter portion (36).

9. An infiltration device according to any one of Claims 1 to 8, **characterised in that** the filter device or the fine-filter portion (40) has a fleece, in particular a textile fleece, a wire screen, a plastics fabric screen or the like, in particular substantially consists thereof.

10. An infiltration device according to either Claim 7 or Claim 8, **characterised in that** the fine-filter device (40) is formed bag-like, wherein its opening rim can be located on the stabilising portion or coarse-filter portion (36), wherein the opening rim is preferably formed with a seam (42), into which is let a tape, a cord or the like, wherein by pulling on this tape of the like the bag opening can be closed or constricted, or it can be widened by slackening the tape or the like.

## Revendications

1. Dispositif d'infiltration pour l'infiltration d'eau, en particulier d'eau de pluie, comprenant une section de puits (12, 14), au moins une ouverture d'arrivée (16) sur la section de puits et au moins une ouverture de sortie (18) sur la section de puits,
un dispositif de filtrage (34, 36, 38, 40, 42) étant disposé de manière réversible dans la section de puits (12, 14) entre l'ouverture d'arrivée (16) et l'ouverture de sortie (18),
un dispositif de retenue (30) retenant le dispositif de filtrage (34, 36, 38, 40, 42) étant disposé dans la section de puits (12, 14) entre l'ouverture d'arrivée (16) et l'ouverture de sortie (18), et
la section de puits étant divisée en deux sous-sections de puits (12, 14), l'une des sous-sections de puits (12) présentant au moins une ou plusieurs ouvertures d'arrivée (16) et l'autre (14) présentant au moins une ou plusieurs ouvertures de sortie (18),
les deux sous-sections de puits (12, 14) pouvant être amenées en rotation l'une par rapport à l'autre autour de l'axe longitudinal commun, et
l'une (12) des sous-sections de puits présentant une section d'épaulement (32) comportant le dispositif de retenue (30) s'étendant dans l'autre sous-section de puits (14), et l'autre sous-section de puits (14) pouvant être amenée en rotation autour de la section d'épaulement (32).

2. Dispositif d'infiltration selon la revendication 1, **caractérisé en ce que** le dispositif de retenue (30, 32) est disposé en quelques endroits isolés sur la périphérie intérieure du puits, par exemple sous la forme de boulons s'étendant radialement vers l'intérieur ou similaire, ou est disposé en continu ou au moins en partie en continu en tant que section d'épaulement (30).

3. Dispositif d'infiltration selon la revendication 2, **caractérisé en ce qu'**une ondulation (12a) peut être utilisée comme dispositif de retenue sur la périphérie intérieure de la section de puits (12, 14), le dispositif de filtrage pouvant s'insérer dans l'ondulation, ou **en ce qu'**un tube interne ou un corps de retenue peut être inséré en tant que dispositif de retenue dans la section de puits (12, 14).

4. Dispositif d'infiltration selon l'une quelconque des revendications 1 à 3, **caractérisé en ce que** la section d'épaulement est un anneau (32).

5. Dispositif d'infiltration selon l'une quelconque des revendications 1 à 4, **caractérisé en ce que** le dispositif de retenue (30) est réalisé comme une section d'épaulement s'étendant sur une ou plusieurs parties de la périphérie intérieure de la section de puits ou du dispositif de retenue, la section d'épaulement (30) étant de préférence segmentée.

6. Dispositif d'infiltration selon l'une quelconque des revendications 1 à 5, **caractérisé en ce que** le dispositif de filtrage présente une section de stabilisation (36) ou une section filtre primaire pouvant retenir de gros constituants solides.

7. Dispositif d'infiltration selon la revendication 6, **caractérisé en ce que** le dispositif de filtrage présente une section de filtrage fin (40) pouvant retenir de fins constituants solides dans l'eau.

8. Dispositif d'infiltration selon la revendication 7, **caractérisé en ce que** la section de filtrage fin (40) entoure la zone d'entrée (38) de la section de stabilisation ou filtre primaire (36) en laissant ladite zone ouverte.

9. Dispositif d'infiltration selon l'une quelconque des revendications 1 à 8, **caractérisé en ce que** le dispositif de filtrage ou la section de filtrage fin (40) présente un non-tissé, en particulier un tissu non-tissé, un tamis métallique, un tamis en tissu synthétique ou similaire, et en est notamment sensiblement constitué.

10. Dispositif d'infiltration selon l'une quelconque des revendications 7 ou 8, **caractérisé en ce que** le dispositif de filtrage fin (40) est réalisé comme un substance active dont le bord d'ouverture peut être fixé sur la section de stabilisation ou la section filtre primaire (36), le bord d'ouverture étant réalisé de préférence avec un ourlet (42) dans lequel une bande, une ficelle ou similaire est emboîtée, l'ouverture de sac pouvant être fermée ou resserrée en tirant sur cette bande ou similaire ou élargie en relâchant la bande ou similaire.
